# EUROPÄISCHE PATENTSCHRIFT

(11) **EP 0 473 909 B1**
(45) Veröffentlichungstag und Bekanntmachung des Hinweises auf die Patenterteilung: **08.03.1995**
(21) Anmeldenummer: 91111710.9
(22) Anmeldetag: 13.07.1991
(51) Int. Cl.: B65D 5/72

(54) **Behälter zum Aufnehmen eines Stapels von Wareneinheiten**
Container for holding a stack of articles
Récipient pour contenir une pile d'articles

(30) Priorität: 24.08.1990 DE 9012160 U
(43) Veröffentlichungstag der Anmeldung: 11.03.1992
(73) Patentinhaber: BERGAL-WERK SEESEMANN GmbH & CO., D-45549 Sprockhövel (DE)
(72) Erfinder: Seesemann, Hans-Jürgen, W-5600 Wuppertal 2 (DE)
(74) Vertreter: Wasmuth, Rolf, Dipl.-Ing.

(56) Entgegenhaltungen:
- CA-A- 873 185
- US-A- 4 039 118
- US-A- 4 170 325
- US-A- 4 739 922

## Beschreibung

Die Erfindung betrifft einen Behälter zum Aufnehmen eines Stapels von Wareneinheiten, insbesondere Kurzwarenartikel wie Schnürsenkel oder dergleichen, nach dem Oberbegriff des Anspruches 1.

Ein derartiger aus der DE-A-34 10 250 bekannter Behälter hat im wesentlichen Quaderform und weist an einer schmalen Stirnseite eine Entnahmeöffnung auf, durch die Wareneinheiten entnommen werden können. Diese Wareneinheiten sind in sogenannten Blisterpackungen verpackt, die einen schmalen Rand haben, welcher unter Wirkung einer Feder gegen einen vorderen Rahmen der Entnahmeöffnung gedrückt wird. Der bekannte Behälter, der zum Einsatz in einem Verkaufsständer vorgesehen ist, eignet sich daher nur für in Blisterpackungen verpackte Wareneinheiten.

Im Zuge des gesteigerten Umweltbewußtseins ist inzwischen erkannt worden, daß die aufwendige Verpackung von Wareneinheiten wie Schnürsenkel oder dergleichen in Blisterpackungen auf Dauer nicht hingenommen werden kann. Einerseits werden wertvolle Materialien verbraucht, andererseits ist die Entsorgung derartiger aus Metallfolien und Kunststoff bestehender Blisterpackungen mit dem Hausmüll äußerst problematisch.

Der Erfindung liegt die Aufgabe zugrunde, einen in einem Verkaufsständer einsetzbaren Behälter anzugeben, der bei einfachem Aufbau und leichter Entnahmemöglichkeit sowie optisch ansprechender Präsentation einfachst verpackte Kurzwaren wie Schnürsenkel oder dergleichen aufnimmt.

Die Aufgabe wird erfindungsgemäß nach den Merkmalen des Anspruches 1 gelöst.

Der eine schiefe Ebene bildende Einsatz verläuft von der Unterkante der Entnahmeöffnung abfallend nach hinten, so daß die auf dem Boden der schiefen Ebene in Längsrichtung des Behälters ausgerichteten Wareneinheiten wie Schnürsenkelpackungen oder dergleichen aufgrund der wirkenden Schwerkraft eine Kraftkomponente erfahren, die bestrebt ist, die einzelne Schnürsenkelpackung im Behälter zu halten. Zieht daher ein Käufer eine Schnürsenkelpackung an ihrem vorderen Ende aus dem auf der schiefen Ebene aufliegenden Stapel der Wareneinheiten heraus, verharren die benachbarten Schnürsenkelpackungen weitgehend in ihren Positionen im Stapel. Eine leichte Einzelentnahme ist daher möglich. Aufgrund der Entnahmeöffnung ist ferner die einzelne Schnürsenkelpackung optisch gut zu erkennen, so daß zum Beispiel die Farbe der Schnürsenkel vom Käufer ohne weiteres geprüft werden kann.

In Weiterbildung der Erfindung erstreckt sich die Entnahmeöffnung seitlich bis in die Seitenflächen des Behälters, so daß ein seitliches Ergreifen eines vorderen Endes einer Schnürsenkelpackung erleichtert ist. Auch ist durch diese Ausbildung der Entnahmeöffnung die optische Präsentation verbessert.

Die Entnahmeöffnung ist durch eine ausbrechbare Ausstanzung der Behälterwandung verschlossen, so daß der Behälter sowohl als Verpackungsbehälter wie als Präsentationsbehälter im Verkaufsständer verwendet werden kann.

Um einen Behälter gleicher Abmessungen auch für Schnürsenkelpakete kleinerer Wickellängen benutzen zu können, ist vorgesehen, im Behälter ein Ausgleichsstück einzusetzen, welches vor der hinteren Stirnseite des Behälters liegt und sich vorzugsweise über deren ganze Höhe erstreckt. Durch das Ausgleichsstück wird die Längendifferenz zwischen der Länge des Behälters und der kleineren Länge des Schnürsenkelpaketes ausgeglichen. Es ist so sichergestellt, daß das vordere Ende des Schnürsenkelpaketes nahe der Unterkante der Entnahmeöffnung liegt und so leicht greifbar bleibt.

In besonderer Ausbildung ist vorgesehen, den Behälter aus einem vorzugsweise einteiligen Kartonzuschnitt zusammenzufügen, so daß ein Versand- und Verkaufsbehälter geschaffen ist, der aus einem umweltfreundlichen Material besteht. Sowohl in der Herstellung wie in der späteren Vernichtung ist der Behälter problemlos.

Der Kartonzuschnitt ist vorzugsweise derart ausgebildet, daß ein zusammengefügter Behälter dennoch zusammenfaltbar bleibt, so daß nach Fertigung des Behälters in einer Kartonagefabrik dieser mit geringem Versandvolumen zu der weiterverwertenden Herstellerfirma für Schnürsenkel gesandt werden kann.

Weitere Merkmale der Erfindung ergeben sich aus den weiteren Ansprüchen, der Beschreibung und der Zeichnung, in der ein nachfolgend im einzelnen beschriebenes Ausführungsbeispiel der Erfindung dargestellt ist. Es zeigen:
- Fig. 1: eine perspektivische Ansicht des erfindungsgemäßen Behälters mit offener Entnahmeöffnung,
- Fig. 2: eine perspektivische Ansicht des Behälters nach Fig. 1 im Teilschnitt,
- Fig. 3: eine Draufsicht auf einen Kartonzuschnitt zur Bildung eines Schiefe-Ebene-Einsatzes,
- Fig. 4: eine Draufsicht auf einen Kartonzuschnitt für ein Ausgleichsstück,
- Fig. 5: eine Draufsicht auf einen Kartonzuschnitt zur Bildung des erfindungsgemäßen Behälters,
- Fig. 6: eine Draufsicht auf den Behälterboden von unten.

Der erfindungsgemäße Behälter 1 hat eine im wesentlichen quaderförmige Grundgestalt aus rechteckförmigen Seitenflächen 4 und 5, rechteckförmigen Stirnseiten 2 und 3 sowie einem rechteckförmigen Boden 7 und einem rechteckförmigen Deckel 18.

Auf einer Stirnseite 2 des Behälters 1 ist eine Entnahmeöffnung 6 vorgesehen, die im Bereich der Stirnseite im wesentlichen rechteckförmig ausgebildet ist. Die Unterkante 8 der Entnahmeöffnung 6 liegt mit einem Abstand a zum Behälterboden 7, während die Oberkante 9 der Entnahmeöffnung 6 mit einem Abstand c zur Oberkante des Behälters 1 liegt. Der Abstand a ist dabei geringfügig größer gewählt als der Abstand c, so daß die Entnahmeöffnung 6 etwa mittig in der Stirnseite 2 liegt.

Im Behälter 1 ist ein Einsatz 10 angeordnet, der sich ausgehend von der Unterkante 8 der Entnahmeöffnung 6 zu der an den Behälterboden 7 anschließenden unteren Kante 11 der anderen, hinteren Stirnseite 3 erstreckt (Fig. 2). Dieser Einsatz bildet eine schiefe Ebene, auf der ein Stapel von Wareneinheiten wie Schnürsenkel 50 oder dergleichen aufliegt. Die Schnürsenkel 50 sind in bekannter Weise zur Bildung einer länglichen Packung gewickelt und durch eine Papiermanschette 51 zusammengehalten. Es kann vorteilhaft sein, die Schnürsenkel in einem umweltfreundlichen durchsichtigen Material zu verschweißen, um ein Verschmutzen der Schnürsenkel zu vermeiden. Aufgrund des eine schiefe Ebene bildenden Einsatzes 10 liegt jeweils ein Ende 52 einer Schnürsenkelpackung unmittelbar vor der Entnahmeöffnung 6, so daß eine einzelne Schnürsenkelpackung in Längsrichtung des Behälters aus diesem herausgezogen werden kann.

Der die schiefe Ebene bildende Einsatz 10 ist vorteilhaft aus einem Kartonzuschnitt gebildet, der in Fig. 3 dargestellt ist. An die Bodenfläche 19 des Einsatzes 10 schließen seitlich in Längsrichtung des Einsatzes 10 verlaufende Stützwangen 17 an, die - wie Fig. 2 zeigt - in einem rechten Winkel zur Bodenfläche 19 abgeknickt werden. Die Stützwangen 17 stützen sich somit in Längsrichtung des Behälters liegend auf der Bodenfläche 7 ab und liegen zugleich an den Seitenflächen 4 und 5 des Behälters 1 an. Der Einsatz 10 ist so unverrückbar im Behälter 1 gehalten und gewährleistet einerseits, daß die unteren Wareneinheiten mit ihren vorderen Enden 52 auf der Höhe der Entnahmeöffnung 6 liegen und andererseits, daß die Wareneinheiten nicht ohne weiteres aus der Entnahmeöffnung herausrutschen können. Die Steigung der schiefen Ebene ist dabei vorteilhaft so bemessen, daß bei einem Herausziehen einer einzelnen Schnürsenkelpackung 50 die anderen Schnürsenkelpackungen aufgrund der Kräfteverhältnisse auf der schiefen Ebene im Behälter zurückgehalten werden.

Um eine einheitliche Größe eines Behälters 1 für Schnürsenkelpackungen 50 unterschiedlicher Längen benutzen zu können, ist vorgesehen, vor der hinteren Stirnseite 3 in den Behälter ein Ausgleichsstück 14 einzustellen, welches sich vorteilhaft von der Bodenfläche 19 des Einsatzes 10 über die ganze Höhe der hinteren Stirnseite 3 erstreckt. Zur sicheren Halterung des Ausgleichsstücks 14 ist in der Bodenfläche 19 des Einsatzes 10 eine Ausnehmung 16 angeordnet, in die ein Fortsatz 15 des Ausgleichsstücks 14 eingreift. Durch diese formschlüssige Halterung ist ein Verrutschen des Ausgleichsstücks 14 auch bei teilgefülltem Behälter sicher vermieden.

In Fig. 4 ist ein Kartonzuschnitt für das Ausgleichsstück 14 dargestellt. Es hat im wesentlichen rechtwinkligen Zuschnitt, wobei die die Wareneinheiten abstützende Stützwand 14a an ihrer dem Einsatz 10 zugewandten Schmalseite den Fortsatz 15 zum Einstecken in die Ausnehmung 16 (Fig. 3) des Einsatzes 10 aufweist. An die Längsseiten der Stützwand 14a schließen über Faltlinien 48 Seitenteile 14b an, deren Höhe h der auszugleichenden Längendifferenz zwischen der Länge des Behälters 1 und der Länge der Schnürsenkelpackung 50 entspricht. Die Seitenteile liegen bei im Behälter 1 eingesetztem Ausgleichsstück 14 an den Seitenflächen 4 und 5 des Behälters 1 ebenso an wie an der hinteren Stirnseite 3.

Der Behälter 1 ist unmittelbar in einen Verkaufsständer für die angebotenen Wareneinheiten einsetzbar, wobei der Kunde durch die Entnahmeöffnung 6 die einzelne Wareneinheit, insbesondere eine Schnürsenkelpackung 50, entnehmen kann. Um ein leichteres Greifen des der Entnahmeöffnung 6 zugewandten Endes 52 einer Wareneinheit zu ermöglichen, ist vorgesehen, die in der Stirnseite 2 vorgesehene, vorzugsweise rechteckförmige Entnahmeöffnung 6 bis in die Seitenflächen 4 und 5 des Behälters zu erweitern. Dabei ist die Erstreckung 13 in den Seitenflächen 4 und 5 des Behälters 1 vorzugsweise halbkreisförmig ausgebildet, wobei der Kreisdurchmesser D der Höhe H der vorzugsweise rechteckförmigen Entnahmeöffnung 6 in der Stirnseite 2 entspricht (vgl. auch Fig. 5).

Die Entnahmeöffnung 6 des Behälters 1 ist durch eine ausbrechbare Ausstanzung 12 verschließbar, wobei die Ausstanzung 12 durch kleinste Haltestege 49 mit der Wandung des Behälters verbunden ist. Der Behälter 1 wird aus einem nachfolgend noch im einzelnen beschriebenen Kartonzuschnitt derart hergestellt, daß die Ausstanzung 12 die Entnahmeöffnung 6 fest verschließt, so daß der Behälter 1 gleichzeitig als Kartonage zur Versendung der Wareneinheiten benutzt werden kann. Erst wenn der Behälter 1 am Bestimmungsort in einen Warenständer eingeschoben wird, wird die Ausstanzung 12 herausgedrückt, so daß dann die Entnahmeöffnung 6 freiliegt.

In Fig. 5 ist ein Kartonzuschnitt 20 zur Herstellung des erfindungsgemäßen Behälters 1 dargestellt. Der Kartonzuschnitt weist ein erstes Feld 24 auf, das die spätere Seitenfläche 4 des Behälters bildet. An einer Schmalseite des rechteckförmigen Feldes 24 schließt ein Feld 22 zur Bildung der Behälterstirnseite 2 an. An das Feld 22 schließt ein weiteres Feld 25 zur Bildung der Behälterseitenfläche 5 und daran ein weiteres Feld 23 zur Bildung der anderen Behälterstirnseite 3 an. Die in einer Reihe nebeneinander liegenden Felder 24, 22, 25 und 23 sind jeweils durch Faltlinien voneinander getrennt.

Der Behälterboden 7 wird, wie aus Fig. 6 ersichtlich, durch zwei einander teilweise untergreifende Bodenlaschen 30 und 31 gebildet, die über eine gemeinsame Faltlinie 32 an die Längsseiten der Felder 24 und 25 anschließen. Jede Bodenlasche weist einen ersten Abschnitt 33 auf, der sich über einen Teil ihrer Gesamtlänge 1 erstreckt und eine Breite b/2 aufweist, die der halben Breite b des Behälterbodens 7 (Fig. 6) entspricht. Über einen zweiten Abschnitt 34 ihrer Gesamtlänge 1 ist die Bodenlasche 30 bzw. 31 breiter als b/2 ausgeführt. Der Abschnitt 34 ist jedoch schmaler als die Breite b des Behälterbodens 7. Beide Bodenlaschen 30 und 31 sind in der gleichen Richtung ausgerichtet.

Das freie Ende des ersten Abschnitts 33 liegt einer Haltelasche 36 zugewandt, welche über die Faltlinie 32 jeweils an der Schmalseite des Feldes 22 bzw. 23 anschließt. Die Haltelasche hat eine der Schmalseite entsprechende Breite und eine Tiefe, die etwa der Breite des Abschnitts 33 entspricht. Die der Haltelasche 36 zugewandte Kante 41 des freien Endes des Abschnitts 33 liegt unter einem Winkel 26 von vorzugsweise 45° zur Faltlinie 32 und trägt eine abknickbare Klebelasche 35. Die Klebelasche 35 erstreckt sich dabei in ihrer Breite bis an eine durch die Breite des Abschnitts 34 vorgegebene, gedachte Begrenzungslinie 42. Sie ist somit in ihrer Breite größer ausgebildet als die Breite des Abschnitts 33.

Die Haltelasche 36 erstreckt sich im wesentlichen über die gesamte Breite der identisch ausgebildeten Felder 22 und 23, wobei eine der Klebelasche 35 zugewandte Kante 37 der Haltelasche 36 unter einem Winkel 27 zur Faltlinie 32 liegt, der geringfügig kleiner als 90° ist. Die der Klebelasche 35 abgewandte Kante 38 der Haltelasche 36 liegt unter einem Winkel 28 zur Faltlinie 32, der vorzugsweise 45° beträgt.

Die Klebelasche 35 weist eine auf der Kante 41 des Abschnitts 33 liegende Faltlinie 43 auf, die vorzugsweise durch mehrere, in Längsrichtung der Faltlinie liegende Einschnitte gebildet ist. Diese Einschnitte durchtrennen den Karton, so daß die Klebelasche im wesentlichen nur über die zwischen den Einschnitten verbleibenden Stege mit der Bodenlasche 30 bzw. 31 verbunden ist.

Der Kartonzuschnitt 20 weist ferner die die spätere Entnahmeöffnung 6 bildende Ausstanzung 12 auf, die über kleine Haltestege 49 mit dem Kartonzuschnitt verbunden bleibt.

Zur Bildung des Behälters 1 wird der Kartonzuschnitt um die zwischen den Feldern 22 bis 25 liegenden Faltlinien im rechten Winkel abgeknickt, wodurch sich die Stirnseiten 2 und 3 und die Seitenflächen 4 und 5 bilden. Auf der dem Feld 22 abgewandten Schmalseite 39 des Feldes 24 ist eine sich im wesentlichen über die Länge der Schmalseite 39 erstreckende Klebelasche 40 vorgesehen, die zum Feld 24 abgeknickt wird. Die der Bodenlasche zugewandte Kante 46 der Klebelasche 40 liegt dabei unter einem Winkel 29 von vorzugsweise 45° zur Schmalseite 39. Auf die Klebelasche 40 wird Leim aufgetragen und diese auf der Rückseite der Stirnseite 23 festgelegt.

Zur Bildung des Bodens werden die Klebelaschen 35 auf den Haltelaschen 36 aufgeklebt und die einander gegenüberliegenden Bodenlaschen 30 und 31 derart ineinander geschoben, daß der Abschnitt 34 der einen Bodenlasche 30 den Abschnitt 33 der anderen Bodenlasche 31 untergreift und umgekehrt.

Eine Draufsicht auf den zusammengefügten Behälterboden 7 ist in Fig. 6 dargestellt. Zum Verschließen dieses Behälters werden noch die an den anderen Schmalseiten angeordneten Seitenlaschen 44 umgeschlagen und der auf einer Längsseite des Feldes 24 anschließende Deckel 18 mittels einer Einstecklachse 45 geschlossen. Dieser Vorgang ist in Fig. 1 zum Teil dargestellt.

Der aus einem Kartonzuschnitt hergestellte Behälter 1 bleibt auch im zusammengeklebten Zustand des Kartonzuschnitts 20 faltbar. Hierzu wird der Deckel 18 geöffnet und die Seitenlaschen 44 ausgeschwenkt. Durch leichtes Eindrücken der Bodenlaschen 30 und 31 nach innen läßt sich der Behälterboden öffnen, wobei die Klebelaschen in Richtung auf die Bodenlaschen 30 und 31 zurückgeschwenkt und die Bodenlaschen in Anlage an die Innenwandung der Seitenflächen 4 und 5 gebracht werden. Um das Umlegen der Bodenlaschen aus der Ebene des Kartonzuschnitts über 180° an die Innenwandung der Seitenflächen 4 und 5 zu ermöglichen, weist die Faltlinie 32 in Längsrichtung der Faltlinie verlaufende Einschnitte 21 auf, die vorzugsweise den Karton durchtrennen. Die in ähnlicher Weise ausgebildete Faltlinie 43 der Klebelasche 35 ermöglicht deren Umfalten um 180° bis zur Auflage auf den Bodenlaschen 30 bzw. 31.

Auch die Ausstanzung 12 läßt ein Zusammenfalten des verklebten Behälters zu, da die Erstreckung 13 in den Seitenfeldern 24 und 25 über die zwischen den Feldern 22 und 24 bzw. 22 und 25 vorgesehenen Faltlinien an die Ausstanzung im Bereich des Feldes 22 anschließen.

## Patentansprüche

1. Behälter zum Aufnehmen eines Stapels von Wareneinheiten, insbesondere Kurzwarenartikel wie Schnürsenkel (50) oder dergleichen, mit einer in einer Stirnseite (2) des Behälters (1) vorgesehenen Entnahmeöffnung (6),
dadurch gekennzeichnet, daß die Entnahmeöffnung (6) mit Abstand (a) über dem Behälterboden (7) liegt und im Behälter (1) ein Einsatz (10) ähnlich einer schiefen Ebene angeordnet ist, der sich von der dem Behälterboden (7) benachbarten Unterkante (8) der Entnahmeöffnung (6) zu der an den Behälterboden (7) anschließenden unteren Kante (11) der anderen Stirnseite (3) erstreckt.

2. Behälter nach Anspruch 1,
dadurch gekennzeichnet, daß die Entnahmeöffnung (6) etwa mittig in der Stirnseite (2) liegt und sich vorzugsweise seitlich bis in die Seitenflächen (4, 5) des Behälters (1) erstreckt.

3. Behälter nach Anspruch 2,
dadurch gekennzeichnet, daß die Erstreckung (13) der Entnahmeöffnung (6) in den Seitenflächen (4, 5) halbkreisförmig ausgebildet ist mit einem Kreisdurchmesser (D), der der Höhe (H) der vorzugsweise rechteckförmigen Entnahmeöffnung (6) entspricht (Fig. 5).

4. Behälter nach einem der Ansprüche 1 bis 3,
dadurch gekennzeichnet, daß die Entnahmeöffnung (6) durch eine ausbrechbare Ausstanzung (12) der Behälterwandung verschlossen ist.

5. Behälter nach einem der Ansprüche 1 bis 4,
dadurch gekennzeichnet, daß der Einsatz (10) auf dem Behälterboden (7) abgestützt ist und vorzugsweise mit zwei über die Länge des Einsatzes (10) sich erstreckenden Stützwangen (17) auf dem Behälterboden (7) aufsteht.

6. Behälter nach einem der Ansprüche 1 bis 5,
dadurch gekennzeichnet, daß im Behälter (1) ein Ausgleichsstück (14) einsetzbar ist, welches vor der anderen Stirnseite (3) liegt und sich vorzugsweise über deren ganze Höhe erstreckt, wobei das Ausgleichsstück (14) insbesondere formschlüssig mit dem Einsatz (10) der schiefen Ebene verbunden ist und ein Fortsatz (15) des Ausgleichsstücks (14) in eine Ausnehmung (16) des Einsatzes (10) eingreift.

7. Behälter nach einem der Ansprüche 1 bis 6,
dadurch gekennzeichnet, daß der Behälter (1) aus einem einteiligen Kartonzuschnitt (20) zusammengefügt ist, wobei der Behälterboden (7) durch zwei einander teilweise untergreifende Bodenlaschen (30, 31) gebildet ist, die auf einer gemeinsamen Faltlinie (32) des Kartonzuschnitts (20) jeweils an einem die Seitenfläche (4, 5) des Behälters (1) bildenen Feld (24, 25) des Kartonzuschnitts (20) anschließen und insbesondere die Bodenlaschen (30, 31) über einen ersten Abschnitt (33) ihrer Länge (1) mit der halben Breite (b/2) des Behälterbodens (7) und über den zweiten Abschnitt (34) ihrer Länge (1) breiter ausgebildet sind.

8. Behälter nach Anspruch 7,
dadurch gekennzeichnet, daß die Kante (41) des freien Endes des ersten Abschnitts (33) unter einem Winkel (26) von vorzugsweise 45° zur Faltlinie (32) abgeschrägt ist und eine abknickbare Klebelasche (35) trägt, wobei die Klebelasche (35) vorzugsweise breiter als der erste Abschnitt (33) ausgebildet ist.

9. Behälter nach Anspruch 8,
dadurch gekennzeichnet, daß jedes eine Stirnseite (2, 3) des Behälters (1) bildende Feld (22, 23) des Kartonzuschnitts (20) eine um die Faltlinie (32) der Bodenlaschen (30, 31) faltbare Haltelasche (36) aufweist, deren der Klebelasche (35) zugewandte Kante (37) unter einem Winkel (27) von etwas weniger als 90° zur Faltlinie (32) und deren der Klebelasche (35) abgewandte Kante (38) unter einem Winkel (28) von vorzugsweise 45° zur Faltlinie (32) liegt.

10. Behälter nach einem der Ansprüche 7 bis 9,
dadurch gekennzeichnet, daß eine Schmalseite (39) eines Seitenflächenfeldes (24) eine Klebelasche (40) zum Verbinden mit dem eine Behälterstirnseite bildenden Feld (23) aufweist.

11. Behälter nach einem der Ansprüche 7 bis 10,
dadurch gekennzeichnet, daß die Faltlinie (32) im Bereich der Seitenflächenfelder (24, 25) mehrere mit Abstand zueinander liegende, vorzugsweise den Karton durchtrennende, in Längsrichtung der Faltlinie (32) verlaufende Einschnitte (21) aufweist, wobei vorzugsweise die Klebelaschen (35) mit einer auf der Kante (41) des freien Endes des Abschnitts (33) liegenden Faltlinie (43) an die Bodenlasche (30, 31) anschließen und die Faltlinie (43) vorzugsweise in ihrer Längsrichtung liegende, mit Abstand untereinander angeordnete, vorzugsweise den Karton durchtrennende Einschnitte aufweist.

12. Behälter nach einem der Ansprüche 7 bis 11,
dadurch gekennzeichnet, daß der zusammengefügte Behälter (1) faltbar ist.

## Claims

1. Container for holding a stack of articles, in particular haberdashery such as shoe-laces (50) or the like, with a removal opening (6) provided in one end wall (2) of the container (1), characterised in that the removal opening (6) lies at a distance (a) above the container base (7) and located in the container (1) is an insert (10) similar to an inclined plane, which extends from the lower edge (8) of the removal opening (6) adjacent to the container base (7) to the lower edge (11) of the other end wall (3) adjoining the container base (7).

2. Container according to Claim 1, characterised in that the removal opening (6) lies approximately centrally in the end wall (2) and preferably extends laterally into the side faces (4, 5) of the container (1).

3. Container according to Claim 2, characterised in that the extent (13) of the removal opening (6) in the side faces (4, 5) is constructed to be semi-circular with a diameter (D), which corresponds to the height (H) of the preferably rectangular removal opening (6) (Figure 5).

4. Container according to one of Claims 1 to 3, characterised in that the removal opening (6) is closed by a punched portion (12) of the container wall which can be torn out.

5. Container according to one of Claims 1 to 4, characterised in that the insert (10) is supported on the container base (7) and preferably stands on the container base (7) by two support cheeks (17) extending over the length of the insert (10).

6. Container according to one of Claims 1 to 5, characterised in that a levelling piece (14) can be inserted in the container (1), which levelling piece lies in front of the other end wall (3) and preferably extends over its entire height, the levelling piece (14) being connected in particular in a form-locking manner to the insert (10) with the inclined plane and a projection (15) of the levelling piece (14) engaging in a recess (16) in the insert (10).

7. Container according to one of Claims 1 to 6, characterised in that the container (1) is assembled from a one-piece cardboard blank (20), the container base (7) being formed by two base flaps (30, 31) engaging partly one under the other, which on a common folding line (32) of the cardboard blank (20) respectively adjoin an area (24, 25) of the cardboard blank (20) forming the side face (4, 5) of the container (1) and in particular the base flaps (30, 31) are constructed over a first section (33) of their length (1) with the half width (b/2) of the container base (7) and over the second section (34) of their length (1) are wider.

8. Container according to Claim 7, characterised in that the edge (41) of the free end of the first section (33) is bevelled at an angle (26) of preferably 45° with respect to the folding line (32) and supports an adhesive flap (35) which can be bent over, the adhesive flap (35) preferably being wider than the first section (33).

9. Container according to Claim 8, characterised in that each area (22, 23) of the cardboard blank (20) forming an end wall (2, 3) of the container (1) comprises a retaining flap (36) able to be folded about the folding line (32) of the base flaps (30, 31), whereof the edge (37) facing the adhesive flap (35) lies at angle (27) of somewhat less than 90° with respect to the folding line (32) and whereof the edge (38) remote from the adhesive flap (35) lies at an angle (28) of preferably 45° with respect to the folding line (32).

10. Container according to one of Claims 7 to 9, characterised in that one narrow side (39) of a side face area (24) comprises an adhesive flap (40) for connection to the area (23) forming a container end wall.

11. Container according to one of Claims 7 to 10, characterised in that in the region of the side face areas (24, 25), the folding line (32) comprises several incisions (21) lying at a distance apart, preferably penetrating the cardboard and extending in the longitudinal direction of the folding line (32), preferably the adhesive flaps (35) adjoining the base flap (30, 31) by a folding line (43) lying on the edge (41) of the free end of the section (33) and the folding line (43) having incisions preferably lying in its longitudinal direction, located at a distance apart and preferably penetrating the cardboard.

12. Container according to one of Claims 7 to 11, characterised in that the assembled container (1) is foldable.

## Revendications

1. Récipient pour contenir une pile d'articles, en particulier d'articles de mercerie tels que des lacets (50) ou analogues, avec une ouverture de prélèvement (6) prévue dans l'une des surfaces frontales (2) du récipient (1), **caractérisé en ce** que l'ouverture de prélèvement (6) se situe à une distance (a) au-dessus du fond (7) du récipient, et que dans le récipient (1) est disposé un insert (10) à la manière d'un plan incliné qui s'étend du bord inférieur (8) de l'ouverture de prélèvement (6) au voisinage du fond (7) du récipient jusqu'au bord inférieur (11) de l'autre surface frontale (3) raccordée au fond (7) du récipient.

2. Récipient selon la revendication 1, caractérisé en ce que l'ouverture de prélèvement (6) se situe sensiblement au milieu de la surface frontale (2) et s'étend de préférence latéralement jusque dans les surfaces latérales (4, 5) du récipient (1).

3. Récipient selon la revendication 2, caractérisé en ce que l'extension (13) de l'ouverture de prélèvement (6) dans les surfaces latérales (4, 5) présente une forme demicirculaire avec un diamètre de cercle (D) qui correspond à la hauteur (H) de l'ouverture de prélèvement (6) de préférence rectangulaire (fig. 5).

4. Récipient selon l'une des revendications 1 à 3, caractérisé en ce que l'ouverture de prélèvement (6) est obturée par une découpe (12) enfonçable de la paroi du récipient.

5. Récipient selon l'une des revendications 1 à 4, caractérisé en ce que l'insert (10) prend appui sur le fond (7) du récipient et repose, de préférence avec deux joues de support (17) qui s'étendent sur la longueur de l'insert (10), sur le fond (7) du récipient.

6. Récipient selon l'une des revendications 1 à 5, caractérisé en ce que dans le récipient (1) peut être inséré un élément compensateur (14) qui est disposé devant l'autre surface frontale (3) et s'étend de préférence sur toute la hauteur de celle-ci, ledit élément compensateur (14) étant notamment réuni à engagement positif à l'insert (10) du plan incliné, et le prolongement (15) de l'élément compensateur (14) s'engageant dans un évidement (16) de l'insert (10).

7. Récipient selon l'une des revendications 1 à 6, caractérisé en ce que le récipient (1) est assemblé à partir d'une pièce de carton découpée (20) d'un seul tenant, le fond (7) du récipient étant formé par deux pattes de fond (30, 31) qui passent en partie l'une sous l'autre, se raccordent respectivement, sur une ligne de pliage (32) commune de la pièce de carton découpée (20), à un champ (24, 25) de la pièce de carton découpée (20) formant la surface latérale (4, 5) du récipient (1), et notamment les pattes de fond (30, 31) présentant, sur une première section (33) de leur longueur (1), la moitié (b/2) de la largeur du fond (7) du récipient et une largeur plus grande sur la seconde section (34) de leur longueur (1).

8. Récipient selon la revendication 7, caractérisé en ce que le bord (41) de l'extrémité libre de la première section (33) forme avec la ligne de pliage (32) un angle (26) de préférence de 45° et porte une patte de collage pliable (35), ladite patte de collage (35) étant de préférence plus large que la première section (33).

9. Récipient selon la revendication 8, caractérisé en ce que chaque champ (22, 23) de la pièce de carton découpée (20) formant une surface frontale (2, 3) du récipient (1) comporte une patte de retenue (36) pliable suivant la ligne de pliage (32) des pattes de fond (30, 31), dont le bord (37) tourné vers la patte de collage (35) est orienté par rapport à la ligne de pliage (32) sous un angle (27) légèrement inférieur à 90°, et dont le bord (38) détourné de la patte de collage (35) forme avec la ligne de pliage (32) un angle (28) de préférence de 45°.

10. Récipient selon l'une des revendications 7 à 9, caractérisé en ce que l'un des petits côtés (39) d'un champ de surface latérale (24) comporte une patte de collage (40) pour la réunion avec le champ (23) qui forme une surface frontale du récipient.

11. Récipient selon l'une des revendications 7 à 10, caractérisé en ce que la ligne de pliage (32) présente, dans la région des champs de surfaces latérales (24, 25), une pluralité d'incisions (21) disposées à distance les unes par rapport aux autres, perçant de préférence le carton et s'étendant dans le sens longitudinal de la ligne de pliage (32), les pattes de collage (35) étant raccordées, de préférence par une ligne de pliage (43) située sur le bord (41) de l'extrémité de la section (33), à la patte de fond (30, 31), et la ligne de pliage (43) présentant des incisions orientées de préférence dans le sens longitudinal de celle-ci et à distance les unes par rapport aux autres et perçant de préférence le carton.

12. Récipient selon l'une des revendications 7 à 11, caractérisé en ce que le récipient (1) assemblé est repliable.
